# EUROPÄISCHE PATENTSCHRIFT

(11) **EP 1 500 767 B1**
(45) Veröffentlichungstag und Bekanntmachung des Hinweises auf die Patenterteilung: **10.12.2008**
(21) Anmeldenummer: 04102903.4
(22) Anmeldetag: 23.06.2004
(51) Int. Cl.: E06B 1/60

(54) **Vorrichtung zum Abstützen und Befestigen von Fenster- oder Türrahmen an der Begrenzung einer Wandöffnung**
Support and fixing device for door or window frames at the edge of wall openings
Dispositif de support et de fixation d'encadrements pour portes ou fenêtres à la périphérie d'une ouverture de paroi

(30) Priorität: 25.07.2003 DE 20311513 U
(43) Veröffentlichungstag der Anmeldung: 26.01.2005
(73) Patentinhaber: SFS intec Holding AG, 9435 Heerbrugg (CH)
(72) Erfinder: Steffen, Markus, 9472, Grabs (CH)

(56) Entgegenhaltungen:
- EP-A- 0 945 577
- DE-A1- 19 631 016
- DE-U1- 20 308 879
- DE-U1- 29 809 328

## Beschreibung

Die Erfindung betrifft eine Vorrichtung zum Abstützen und Befestigen von Fenster- oder Türrahmen an der Begrenzung einer Wandöffnung in einer Wand, welche gegebenenfalls teilweise aus nachgiebigem, nicht tragfähigem Material, z.B. aus Dämmstoffschichten, gebildet ist, wobei eine biegesteife Profilschiene vorgesehen ist, welche einerseits Löcher zum Durchtritt von Befestigungselementen zum Einsatz in Wandabschnitte aus tragfähigem Material und andererseits Öffnungen zum Eingriff oder zum Abstützen eines mit einem Gewindebolzen versehenen Verstellelementes für die einstellbare Abstützung eines Fenster- oder Türrahmens aufweist.

Bei solchen Wänden, z.B. bei einem Mehrschalenmauerwerk, wird vielfach eine Montage von Fenster- oder Türrahmen unmittelbar im Bereich von Abschnitten aus nicht tragendem Material verlangt. Um diese Abschnitte aus nicht tragendem Material zu überbrücken, werden bisher zumindest an der unteren Begrenzung einer Wandöffnung Plattenelemente aus Holz aufgelegt. Anschließend wird der Tür- oder Fensterrahmen mittels Keilen oder zusätzlichem Unterlegmaterial in der Höhe einjustiert. Zusätzliche Verstellmöglichkeiten sind bei einer solchen Konstruktion jedoch nicht möglich.

Zwar sind einige Ausführungsvarianten von zur Abstützung eines Fenster- oder Türrahmens geeigneten Verstellelementen bekannt, welche jedoch ebenfalls keine ausreichende Möglichkeit der Abstützung unmittelbar auf einem Wandabschnitt aus nicht tragfähigem Material bieten. Bei solchen Konstruktionen handelt es sich zumeist um eine Art Schlauder, welche jedoch lediglich dazu dient, einen Fenster- oder Türrahmen quer zu dessen Ebene unverschiebbar mit der Begrenzung einer Wandöffnung zu verbinden. Derartige Ausführungen sind beispielsweise aus der DE-U-296 19 703, der DE-A-196 31 016, der DE-U-297 09 238, der EP-A-0 787 880 und der EP-B-0 491 010 bekannt.

Eine weitere bekannte Ausgestaltung (EP 0 945 577 und DE-U-298 16 780) sieht eine biegesteife Profilschiene vor, mit welcher auch in dem Wandabschnitt aus nicht tragfähigen Material eine Abstützung eines Fenster- oder Türrahmens möglich ist. Die Verstellmöglichkeit für die Höhenverstellung des Fenster- oder Türrahmens ist aber noch nicht ideal gelöst. Es wird hier mit einem Verstellelement nach Art einer Gewindestange gearbeitet, welche in eine Gewindehülse im Fenster- oder Türrahmen eingreift. Die Betätigung der Gewindestange und damit eine Höhenverstellung wird durch einen Zugriff durch den Fenster- oder Türrahmen hindurch erreicht.

Aufgabe der vorliegenden Erfindung ist es daher, eine einfache Montage der Verstellelemente und eine gute Wirksamkeit derselben zu erreichen.

Dies gelingt erfindungsgemäss dadurch, dass das Verstellelement in eine an der Profilschlene ausgebildete rohrförmige Führung einschiebbar und in dieser frei verdrehbar gehalten ist und in Achsrichtung des Verstellelementes über eine auf dem Gewindebolzen des Verstellelementes angeordnete Mutter abgestützt ist, und dass am fenster- oder türrahmenseitigen Ende des Verstellelementes ein den Fenster- oder Türrahmen abstützendes Profilstück vorgesehen ist, und dass das Profilstück mit Bohrungen zum Durchtritt von Befestigungselementen versehen ist.

Mit diesen erfindungsgemässen Massnahmen wird erreicht, dass die biegesteife Profilschiene vorab montiert werden kann und dass dann das Verstellelement einfach in die rohrförmig Führung eingesetzt werden kann. Nach einer Befestigung des am Verstellelement angeordneten Profilsstückes kann in einfacher Weise durch Verdrehen der Mutter eine Höhenverstellung des Fenster- oder Türrahmens bewirkt werden. Es ist auch immer noch vor dem endgültigen Befestigen, z.B. Einschäumen, eine Nachjustierung auf einfache Art und Weise möglich. Infolge des am Verstellelement angeordneten Profilstückes ist auch immer eine optimale Befestigung am Fenster- oder Türrahmen möglich, so dass der Fenster- oder Türrahmen nicht nur in vertikaler Richtung, sondern auch in dessen Ebene und quer zu dessen Ebene fixiert ist.

Es ist dabei auch vorteilhaft, wenn das Profilstück mit Bohrungen zum Durchtritt von Befestigungselementen versehen ist. Es ist damit ein sehr einfaches Ansetzen und Eindrehen der Befestigungselemente möglich.

Es ist eine einfache Befestigungsmöglichkeit zwischen Verstellelement und Fenster- oder Türrahmen dann ermöglicht, wenn das Profilstück als Winkelelement ausgebildet ist. Es ist damit auch ein Einsetzen von Befestigungselementen von der Rauminnenseite aus möglich, so dass die Zugänglichkeit wesentlich verbessert werden kann.

Ferner wird vorgeschlagen, dass die rohrförmige Führung fenster- oder türrahmenseitig mit einem Anschlag oder Bund ausgeführt ist, an dem sich die auf dem Gewindebolzen angeordnete Mutter abstützt. Damit ist die Abstützfläche auch bei großen Kräften durch große Fenster oder Türen ausreichend. Es ergibt sich dabei auch eine gute gleitende Reibung bei einer notwendigen Verstellung durch Drehen der Mutter.

Weitere erfindungsgemässe Merkmale und besondere Vorteile werden in der nachstehenden Beschreibung anhand der Zeichnungen noch näher erläutert. Es zeigen:
Fig.1 eine Schrägsicht eines Wandabschnittes mit einer Vorrichtung zum Abstützen von Fenster- oder Türrahmen;
Fig.2 eine Seitenansicht der Vorrichtung;
Fig.3 einen Vertikalschnitt durch die Vorrichtung.

Bei einer in Fig.1 dargestellten Wand ist ein mehrschichtiger Aufbau vorgesehen, wobei hier beispielsweise ein Mauerwerk 2 und eine Dämmstoffschicht 3 vorgesehen sind. Eine eventuell montierte Aussenverkleidung ist in der Zeichnung nicht dargestellt. Eine solche Außenverkleidung kann auch als zusätzliches Mauerwerk ausgeführt sein. Die so aufgebaute Wand 1 ist mit einer entsprechenden Wandöffnung versehen, in welche ein Fensterrahmen 5 oder ein Türrahmen eingesetzt werden soll. Die Begrenzung 6 der Wandöffnung wird von der Oberseite des Mauerwerkes 2 und der Dämmstoffschicht 3 und gegebenenfalls einer Außenverkleidung gebildet. Ein Problem stellt sich hier, weil der Fensterrahmen meist exakt oberhalb der Dämmstoffschicht 3, d.h. im Bereich eines nachgiebigen, nicht tragfähigen Materials montiert werden soll. Da sich keine Abstützungsmöglichkeiten ergeben, müssen die entsprechenden Kräfte auf daneben liegende Wandabschnitte aus tragfähigem Material übertragen werden, um eine von der Wärmeisolation her gesehen günstige Montage eines Fensterrahmens 5 beibehalten zu können.

Vorgesehen ist hier eine biegesteife Profilschiene 7, welche direkt oder über eine weitere Führungsschiene oder über eine Halteschiene 16 am Mauerwerk 2 befestigt werden kann.

Bei der gezeigten Ausführungsvariante ist die Profilschiene als im Querschnitt U- oder C-förmiges Profilelement ausgebildet. Es ist durchaus denkbar, die Profilschiene als Hohlprofilelement oder beispielsweise als im Querschnitt etwa H- oder I-förmiges Profilelement auszubilden. Für eine zusätzliche Verstellmöglichkeit der Profilschiene 7 sind in dieser gegebenenfalls Langlöcher und/oder Bohrungen vorhanden, durch welche Befestigungselemente eingesetzt werden können.

Wie schon erwähnt, ist die Profilschiene 7 als im wesentlichen im Querschnitt U-förmiges Profilelement ausgebildet. Dabei können an den freien Randbereichen der Profilschiene 7 gegeneinander gerichtet nach innen abragende Stege vorgesehen sein, welche an beiden Längsrändern der Profilschiene Führungsnuten bilden.

Aufgrund dieser Ausgestaltung kann eine Halteschiene 16 formschlüssig in die Profilschiene 7 eingeschoben werden. Ein solches Einschieben einer Halteschiene 16 ist natürlich auch dann möglich, wenn die Profilschiene 7 als Hohlprofil ausgebildet ist.

Bei einer Konstruktion mit einer Profilschiene 7 und zusätzlich einer Halteschiene 16 ist es denkbar, dass die Profilschiene 7 gar nicht auf der Begrenzung 6 der Wandöffnung, d.h. auf der Oberseite des Mauerwerkes 2 abgestützt ist, sondern freitragend mit geringem Abstand angeordnet ist und über die Halteschiene 16 und den entsprechenden Abschnitt an der Innenbegrenzung der Wand 1 befestigt wird.

Bei einer solchen Konstruktion sind die nachstehend besonders erläuterten Merkmale nun verwirklicht worden:
Das Verstellelement 9 ist in eine an der Profilschiene 7 ausgebildete rohrförmige Führung 20 einschiebbar und in dieser frei verdrehbar gehalten. In Achsrichtung des Verstellelementes 9 ist dieses über eine auf dem Gewindebolzen 21 des Verstellelementes 9 angeordnete Mutter 22 abgestützt. Am fenster- oder türrahmenseitigen Ende des Verstellelementes 9 ist ein den Fenster- oder Türrahmen 5 abstützendes Profilstück 23 vorgesehen.

Die rohrförmige Führung 20 ist am frei auskragenden Ende der Profilschiene 7 zweckmässig durch Schweissen oder Löten fest verbunden ist. Es ist aber auch eine Befestigung durch eine Prägung oder eine Art Kaltumformung möglich.

Der Gewindebolzen 21 des Verstellelementes 9 ist über dessen ganze Länge mit einem Gewinde versehen. Es kann damit eine Fertigung aus Abschnitten einer Gewindestange erfolgen. Natürlich ist auch eine Einzelfertigung mit einem teilweise gewindefreien Schaftabschnitt denkbar, doch bedeutet dies zusätzliche Kosten.

Die rohrförmige Führung 20 ist mit einem Durchgangsloch 24 versehen, dessen Durchmesser zumindest annähernd dem Aussengewindedurchmesser des Gewindebolzens 21 entspricht. Die rohrförmige Führung 20 ist ferner fenster- oder türseitig mit einem Anschlag oder Bund 25 ausgeführt, an dem sich die auf dem Gewindebolzen 21 angeordnete Mutter 22 abstützt.

Das Profilstück 23 ist als Winkelelement ausgebildet und kann mit Bohrungen 26 zum Durchtritt von Befestigungselementen versehen sein. Im Rahmen der Erfindung kann dieses Profilstück aber jede mögliche Form und Ausgestaltung haben, und z.B. auch als Flachprofil oder auch in Anpassung an hauptsächlich vorkommende Querschnittsformen von Fenster- oder Türrahmen oder von Anschlussprofilen derselben.

## Patentansprüche

1. Vorrichtung zum Abstützen und Befestigen von Fenster- oder Türrahmen an der Begrenzung einer Wandöffnung in einer Wand, welche gegebenenfalls teilweise aus nachgiebigem, nicht tragfähigem Material, z.B. aus Dämmstoffschichten, gebildet ist, wobei eine biegesteife Profilschiene vorgesehen ist, welche einerseits Löcher zum Durchtritt von Befestigungselementen zum Einsatz in Wandabschnitte aus tragfähigem Material und andererseits Öffnungen zum Eingriff oder zum Abstützen eines mit einem Gewindebolzen versehenen Verstellelementes für die einstellbare Abstützung eines Fenster- oder Türrahmens aufweist, **dadurch gekennzeichnet, dass** das Verstellelement (9) in eine an der Profilschiene (7) ausgebildete rohrförmige Führung (20) einschiebbar und in dieser frei verdrehbar gehalten ist und in Achsrichtung des Verstellelementes (9) über eine auf dem Gewindebolzen (21) des Verstellelementes (9) angeordnete Mutter (22) abgestützt ist, und dass am fenster- oder türrahmenseitigen Ende des Verstellelementes (9) ein den Fenster- oder Türrahmen (5) abstützendes Profilstück (23) vorgesehen ist, und dass das Profilstück (23) mit Bohrungen (26) zum Durchtritt von Befestigungselementen versehen ist.

2. Vorrichtung nach Anspruch 1, **dadurch gekennzeichnet, dass** das Profilstück (23) als Winkelelement ausgebildet ist.

3. Vorrichtung nach Anspruch 1, **dadurch gekennzeichnet, dass** die rohrförmige Führung (20) fenster- oder türrahmenseitig mit einem Anschlag (25) oder Bund ausgeführt ist, an dem sich die auf dem Gewindebolzen (21) angeordnete Mutter (22) abstützt

## Claims

1. A device for supporting and fastening window or door frames to the boundary of a wall aperture in a wall, which if necessary is partly formed from resilient, non load-bearing material, for example from insulating material layers, wherein a rigid profiled rail is provided which, on the one hand, has holes for the passage of fastening elements for insertion in wall portions consisting of load-bearing material and, on the other hand, has openings for engaging or for supporting an adjusting element which is provided with a threaded bolt and which serves for the adjustable support of a window or door frame, **characterised in that** the adjusting element (9) can be inserted into a tubular guide (20) formed on the profiled rail (7) and is held freely rotatably in said guide, and is supported in the axial direction of adjusting element (9) via a nut (22) disposed on the threaded bolt (21) of the adjusting element (9), and **in that** at the end of the adjusting element (9) on the window or door-frame side there is provided a profiled part (23) supporting the window or door frame (5), and **in that** the profiled part (23) is provided with bores (26) for the passage of fastening elements.

2. A device according to Claim 1, **characterised in that** the profiled part (23) is in the form of an angular element.

3. A device according to Claim 1, **characterised in that** on the window or door-frame side the tubular guide (20) is formed with a stop member (25) or flange, against which the nut (22) disposed on the threaded bolt (21) bears.

## Revendications

1. Dispositif pour soutenir et fixer des cadres de fenêtres ou de portes dans la limite d'une ouverture de paroi réalisée dans un mur et qui est le cas échéant en partie réalisée en une matière souple, non susceptible de porter comme par exemple des couches de matière isolante,
un rail profilé rigide en flexion étant prévu muni d'une part d'orifices pour le passage d'éléments de fixation destinés à être placés dans les segments de paroi en un matériau susceptible de porter et d'autre part des orifices pour la prise ou l'appui d'un élément de réglage muni d'un goujon fileté pour un appui réglable d'un cadre de fenêtre ou de porte,
**caractérisé en ce que**
l'élément de réglage (9) se glisse dans un guide tubulaire (20) réalisé sur le rail profilé (7) et il est tenu libre en rotation dans celui-ci en étant appuyé dans la direction axiale de l'élément de réglage (9) par un écrou (22) porté par le goujon fileté (21) de l'élément de réglage (9), et
l'extrémité de l'élément de réglage (9) du côté du cadre de la fenêtre ou de la porte, comporte un élément profilé (23) qui s'appuie contre le cadre de la fenêtre ou de la porte (5), et
la pièce profilée (23) est munie de perçages (26) pour le passage des éléments de fixation.

2. Dispositif selon la revendication 1,
**caractérisé en ce que**
la pièce profilée (23) est une cornière.

3. Dispositif selon la revendication 1,
**caractérisé en ce que**
du côté du cadre de la fenêtre ou de la porte le guide tubulaire (20) est muni d'une butée (25) ou d'une collerette sur laquelle s'appuie l'écrou (22) porté par le goujon fileté (21).
